# EUROPÄISCHE PATENTSCHRIFT

(11) **EP 2 116 385 B1**
(45) Veröffentlichungstag und Bekanntmachung des Hinweises auf die Patenterteilung: **12.12.2012**
(21) Anmeldenummer: 09005264.8
(22) Anmeldetag: 09.04.2009
(51) Int. Cl.: G03C 5/08, B41M 3/14, G03G 21/04, B44F 1/10, D21H 21/40, B42D 15/00

(54) **Papier mit Sicherheitsaufdruck**
Paper with security impression
Papier doté d'une impression de sécurité

(30) Priorität: 09.05.2008 DE 102008023001
(43) Veröffentlichungstag der Anmeldung: 11.11.2009
(73) Patentinhaber: Herrmann Druck + Media GmbH, 72820 Sonnenbühl (DE)
(72) Erfinder: Herrmann, Helmut, 72820 Sonnenbühl (DE)
(74) Vertreter: Kohler Schmid Möbus

(56) Entgegenhaltungen:
- JP-A- 2003 054 106
- US-A- 4 210 346
- US-A- 4 351 547
- US-A- 5 171 040
- US-A1- 2005 151 990

## Beschreibung

Die Erfindung betrifft ein Papier mit einer aufgedruckten Kennzeichnung.

Kopiergeräte sind in der Lage, Schriftstücke mit einer solch guten Qualität zu reproduzieren, dass häufig ein Unterschied zwischen dem Original und einer Kopie nicht mehr einfach feststellbar ist, da die Qualität beider Schriftstücke häufig ähnlich gut ist. Außerdem werden immer mehr Dokumente komplett mit Farblaserdruckern erstellt, sodass kein Unterschied in der Drucktechnik zu Farbkopierern feststellbar ist. Bei Verträgen, Zeugnissen, Urkunden oder dergleichen sollte jedoch sichergestellt werden können, dass möglichst jedermann eindeutig feststellen kann, ob es sich um ein Original oder eine Kopie handelt, um Missbrauch und Fälschungen vorbeugen zu können.

Aus der DE 34 24 156 C2 ist ein Papier mit einem Rasteraufdruck bekannt, der aus mindestens zwei in der Linienanzahl unterschiedlichen, gleichfarbigen Rastermustern mit jeweils regelmäßig verteilten Rasterpunkten besteht, von denen das eine ein Grundraster und das andere einen in das Grundraster eingefügten Text bildet, der auf dem Original vom menschlichen Auge nicht unmittelbar lesbar ist. Beim Kopieren bzw. Reproduzieren des Originals werden die Rasterpunkte des einen Rastermusters im Wesentlichen nicht mehr aufgelöst, diejenigen des anderen Rastermusters mit dazu geringerer Linienanzahl jedoch abgebildet. Der Rastertonwertumfang, d. h. die von den Rasterpunkten eingenommene Fläche in Bezug auf die gesamte Fläche, ist bei beiden Rastermustern etwa gleich, und die beiden Rastermuster weisen zueinander unterschiedliche Rasterwinkel auf. Bei dieser Ausgestaltung ist die Kennzeichnung bzw. das Sicherheitsmerkmal auf dem Original deutlich sichtbar. Es ist lediglich nicht lesbar. Der aufgedruckte Rastertonwert für das Sicherheitsmerkmal weist dabei etwa 30 % Flächendeckung auf und erscheint deshalb als deutlich sichtbare Fläche in einem mittelgrauen Farbton.

Aus der DE 28 19 640 C2 ist es bekannt, eine Warnmarkierung und einen Untergrundton auf einem Papier aufzubringen und mit einem Verschleierungsaufdruck zu überdecken. Dies bedeutet, dass das gesamte Sicherheitsmerkmal auf dem Original deutlich sichtbar ist. Es erscheint als dekoratives Element, das in verschiedenen Mustern gedruckt werden kann und ein angenehmes Aussehen auf der Oberfläche besitzt.

Aus der DE 34 19 859 A1 ist es bekannt, eine Warnmarkierung auf ein Papier mit feinen Elementbestandteilen aufzudrucken, wobei ein umgebender Hintergrund auf die Oberfläche des Papiers in der gleichen Ebene wie die Warnmarkierung ebenfalls mit feinen Elementbestandteilen, aber in einer anderen Konfiguration aufgedruckt ist. Die Elementbestandteile der Warnmarkierung und des Hintergrundes weisen die gleiche Farbe und gleiche Dichte auf. Ein dekoratives Design wird über die Warnmarkierung und den Hintergrund mit einer helleren Farbe und einer transparenten Tinte, die durch Kopierer nicht reproduzierbar ist, derart gedruckt, dass die Warnmarkierung mit dem bloßen Auge nicht erkennbar ist. Auch in diesem Fall ist das Sicherheitsmerkmal auf dem Original deutlich sichtbar. Es erscheint als dekoratives Element, das in verschiedenen Mustern gedruckt werden kann und ein angenehmes Aussehen auf der Oberfläche besitzt.

Aus der US 2005/151990 A1 ist es bekannt, ein Blatt Papier mit Rasterpunkten zu bedrucken. Dabei ist ein erstes Rasterpunktmuster für eine Kennzeichnung vorgesehen und ein zweites Rasterpunktmuster für einen Hintergrund.

Die US 4,210,346 offenbart ein Sicherheitspapier, welches eine Warnmarkierung in einem ersten Rastermuster enthält, wobei die Markierung durch ein zweites Rastermuster umgeben ist. Es ist ein weiterer Aufdruck vorgesehen, um das Warnmuster zu verstecken.

Die US 4,351,547 offenbart eine Markierung aufzudrucken, die nach dem Kopieren deutlich sichtbar wird. Diese Kennzeichnung ist durch ein Muster unterschiedlich großer Punkte aufgedruckt. Es ist vorgesehen, das aufgedruckte Muster zu kaschieren.

Aus der US 5,171,040 ist es bekannt, Markierung und Hintergrund so aufzudrucken, dass sie für einen Menschen nicht wahrnehmbar sind. Dies geschieht, indem unterschiedlich große Punkte aufgedruckt werden, wobei der Abstand der großen Punkte zwingend ein ganzes Mehrfaches im Verhältnis zu den kleinen Punkten sein muss.

Aus der JP 2003-054106 A ist es bekannt, ein Raster in einer winkelförmigen Gestalt aufzudrucken. Der Tonwert der bedruckten Fläche beträgt 15 - 17 %. Die Fläche eines Einzelpunktes beträgt 0,3 mm².

Aufgabe der vorliegenden Erfindung ist es deshalb, ein verbessertes Papier bereitzustellen, mit dem Missbrauch und Fälschungen vorgebeugt werden kann.

Gelöst wird diese Aufgabe erfindungsgemäß auf einfache und überraschende Art und Weise durch ein Papier mit den Merkmalen des Anspruchs 1. Die Kennzeichnung kann in Form und Größe frei gestaltet und an die technischen Erfordernisse oder an Kundenwünsche angepasst werden. Sie kann beliebige Formen von Schrift, Muster oder grafischen Elementen aufweisen oder eine Kombination daraus.

Wird ein Text, ein Bild, eine Zeichnung oder dergleichen auf ein solches Papier geschrieben, kopiert oder gedruckt, so ist die Kennzeichnung auf dem Original nicht sichtbar. Wird jedoch das Original auf einem Kopiergerät kopiert, so erscheint überlagert zu dem Text, dem Bild, der Zeichnung oder dergleichen des Originals die Kennzeichnung. Beispielsweise kann als Kennzeichnung das Wort "Kopie" gewählt werden, welches auf den Kopien automatisch erscheint. Durch diese Maßnahme kann Missbrauch und Fälschungen auf einfache Art und Weise vorgebeugt werden. Dabei kann die Kennzeichnung nach den Wünschen eines Kunden angepasst werden.

Bei der erfindungsgemäßen Ausgestaltung ist keine unterschiedliche Rasterwinkelung erforderlich. Die Rasterwinkelung wird vorzugsweise im Konturverlauf der Kennzeichnung angepasst, um damit ein optimales Ergebnis sicherzustellen. Der Druck des Kennzeichnungsmerkmals und des umgebenden Bereichs erfolgt vorzugsweise in der gleichen Farbe. Es ist dazu keine Sonderfarbe wie beispielsweise "Anthrazitgrau" erforderlich. Vorzugsweise wird dazu schwarze Druckfarbe verwendet, die für den Textdruck üblicherweise eingesetzt wird.

Sowohl für die Kennzeichnung als auch für den umgebenden Bereich, der ebenfalls bedruckt sein kann, liegt der Rastertonwertumfang unterhalb von 10 %. Dadurch kann sichergestellt werden, dass auf der Kopie der umgebende Bereich (Hintergrund) keine kopierten Rasterpunkte enthält und somit die Farbe des Kopierpapiers (in aller Regel weiß) aufweist. Wenn bei dem erfindungsgemäßen Papier ein das Kennzeichen umgebendes Grundraster vorgesehen ist, wird bei einer Kopie davon vorzugsweise keine Abbildung erzeugt. Das umgebende Grundraster wird vorzugsweise nicht reproduziert, d. h. es entsteht kein Grauton, sondern es verschwindet vollständig.

Der das Kennzeichen umgebende Bereich wird vorzugweise ebenfalls bedruckt, insbesondere bis zum äußersten Papierrand. Allerdings wird der umgebende Bereich so bedruckt, dass die Bedruckung für das menschliche Auge nicht sichtbar ist. Dadurch wirkt das Sicherheitspapier für den Betrachter wie ein leeres Blatt, d. h. das komplette Sicherheits-Kennzeichen und der umgebende Bereich bleiben unsichtbar.

Bei dem erfindungsgemäßen Papier ist es nicht notwendig, die Kennzeichnung bzw. das Kennzeichnungsmerkmal mit einer helleren bzw. transparenten Farbe zu überdrucken. Ebenso wenig wird ein dekoratives Design für einen Überdruck eingesetzt. Der das Kennzeichen umgebende Bereich wird vorzugsweise nicht mit parallelen Linien bedruckt. Für den das Kennzeichen umgebenden Bereich werden vorzugsweise lediglich so genannte feine Mikrorasterpunkte verwendet, die beim Kopieren nicht reproduziert werden. Die Rasterweite der Kennzeichnung sowie des umgebenden Bereichs sind nicht notwendigerweise ganzzahlige Vielfache voneinander, sondern können voneinander unabhängig sein. Das Raster des Kennzeichnens kann an die technischen Rahmenbedingungen, kundenspezifisch oder bedingt durch technische Entwicklung bei künftigen Kopiergeräten, zum Beispiel die Papiersorte, angepasst und darauf abgestimmt sein. Da kein farbiger Verschleierungsaufdruck benötigt wird, kann der gesamte Aufdruck mit normaler, dunkler Standarddruckfarbe erfolgen.

Im Gegensatz zu bekannten Papieren ist das Kennzeichen gemäß der vorliegenden Erfindung nicht nur nicht lesbar oder nicht erkennbar, sondern es ist für das menschliche Auge nicht sichtbar. In den Fällen des Standes der Technik, wo ein nicht lesbares oder nicht erkennbares Kennzeichen vorgesehen ist, sind die Kennzeichen auch auf dem Original für das menschliche Auge deutlich sichtbar.

Bei einer besonders bevorzugten Ausgestaltung kann vorgesehen sein, dass eine Kennzeichnung auf beiden Seiten des Papiers aufgedruckt ist. Dabei kann zum einen vorgesehen sein, dass auf unterschiedlichen Seiten des Papiers unterschiedliche Kennzeichnungen aufgedruckt sind. Andererseits ist es denkbar, auf beiden Seiten des Papiers dieselbe Kennzeichnung aufzudrucken, sodass es gleichgültig ist, auf welche Seite des Papiers der Originaltext aufgedruckt wird. Es muss daher beim Einlegen des erfindungsgemäßen Papiers nicht darauf geachtet werden, dass dieses richtig herum in einen Drucker eingelegt wird.

Vorteilhafterweise ist die Kennzeichnung mittels Rasterpunkten aufgedruckt. Dabei erfolgt der Aufdruck vorteilhafterweise mittels unterschiedlich großen Rasterpunkten für die Kennzeichnung einerseits und den die Kennzeichnung umgebenden Bereich andererseits. Die Größe der Rasterpunkte und die Abstände zwischen den Rasterpunkten sind so gewählt, dass die mittels Rasterpunkten aufgedruckte Kennzeichnung für das menschliche Auge nicht oder nur bei genauem Suchen, wenn man weiß, dass die Kennzeichnung vorhanden sein muss, oder bei Verwendung von Hilfsmitteln wie einer Lupe, sichtbar ist. Dabei sind die Rasterpunkte und der Abstand zwischen den Rasterpunkten für die Kennzeichnung so gewählt, dass die Rasterpunkte durch ein Kopiergerät aufgelöst werden und beim Kopieren des Papiers die entsprechende Kennzeichnung auf der Kopie erscheint. Das Verhältnis von Rasterpunkten und Abstand ist vorzugsweise 1 : 10 bis 1 : 25 bei einer Auflösung von ca. 0,20 bis 0,60 mm , besonders bevorzugt 1 : 15 bis 1 : 25 bei einer Auflösung von ca. 0,25 bis 0,45 mm.

Besonders bevorzugt ist es, wenn der die Kennzeichnung umgebende Bereich mit Rasterpunkten bedruckt ist, die kleiner sind als die Rasterpunkte der Kennzeichnung. Insbesondere können als Rasterpunkte für den die Kennzeichnung umgebenden Bereich so genannte "Mikropunkte" gewählt werden, die durch ein Kopiergerät nicht erfasst werden und somit nicht kopiert werden. Diese Mikropunkte sind vorzugsweise etwa um einen Faktor 2 bis 4 oder 2 bis 5 kleiner als die Rasterpunkte der Kennzeichnung. Durch das Vorsehen unterschiedlicher Rasterpunkte bzw. von Rasterpunkten im die Kennzeichnung umgebenden Bereich kann sichergestellt werden, dass das menschliche Auge die Kennzeichnung nicht auflösen kann.

Zu diesem Zweck ist es weiterhin vorteilhaft, wenn das gesamte Papier zumindest einseitig mit Rasterpunkten bedruckt ist. Die Rasterpunkte sind vorzugsweise in einer dunklen Farbe, z. B. schwarz oder dunkelblau, aufgedruckt.

Wenn das Verhältnis der Rasterpunktgröße zum Abstand zwischen zwei Rasterpunkten für die Kennzeichnung und den die Kennzeichnung umgebenden Bereich gleich ist, kann sichergestellt werden, dass Kennzeichnung und umgebender Bereich die gleiche Flächendeckung aufweisen.

Vorteilhafterweise weisen die Rasterpunkte der Kennzeichnung und des umgebenden Bereichs genau die optisch gleiche Helligkeit (Tonwert) auf, da dadurch die Kennzeichnung für das menschliche Auge nicht durch Helligkeitsunterschiede sichtbar wird.

Weitere Vorteile ergeben sich, wenn das Papier ein Wasserzeichen aufweist. Das Papier kann vorzugsweise mit einem individuellen Wasserzeichen versehen sein. Beispielsweise kann der Begriff "Original" als Wasserzeichen in das Papier eingebracht sein. Durch diese Maßnahme kann besonders einfach die Kopie vom Original unterschieden werden. Zu einer Überprüfung, ob es sich bei einem Schriftstück um ein Original oder eine Kopie handelt, sind somit keinerlei technische Hilfsmittel oder Geräte mehr erforderlich.

Kostengünstig ist es, wenn ein (individuelles) Wasserzeichen nach der Papierherstellung in das Papier eingebracht wird. Dabei kann insbesondere eine chemische Aufhellung im Bereich des Wasserzeichens erfolgen. Ein derart eingebrachtes Wasserzeichen kann bereits bei kleinen Mengen wirtschaftlich und kostengünstig hergestellt werden, während ein bei der Papierherstellung eingebrachtes Wasserzeichen ausschließlich in Großmengen (verbunden mit sehr hohen Werkzeugkosten) produziert werden kann.

Eine noch höhere Sicherheit gegen unerlaubte originalgetreue Kopien kann mittels zusätzlicher optischer Elemente erreicht werden, die so aufgebaut sind, dass Kopierer technisch in der Lage sind, das Kopieren zum Zwecke der Fälschung zu verhindern. Diese Elemente können zusätzlich zu der beschriebenen Kennzeichnung und dem umgebenden Bereich aufgedruckt werden. Insbesondere handelt es sich bei den zusätzlichen optischen Elementen um ein Muster, welches durch einen Kopierer oder Scanner erkannt wird und dazu führt, dass der Kopierer keine Kopie anfertigt oder zumindest keine Farbkopie anfertigt bzw. das eingescannte Dokument nicht bearbeitet werden kann.

Zusammenfassend ist festzustellen, dass zur Unterscheidung eines Originals von einer Kopie keine weitere Ver- oder Bearbeitung der Schriftstücke notwendig ist. Es sind keine Hologramme oder Prägungen für das Original notwendig. Selbst das Vorsehen von Hologrammen oder Prägungen kann nicht sicherstellen, dass Kopie und Original voneinander unterschieden werden können. Wenn unbekannt ist, dass das Original diese Merkmale aufweist, und die Kopie diese Merkmale eben nicht mehr aufweist, kann nicht mit Sicherheit gesagt werden, dass es sich bei der Kopie um eine Kopie handelt. Mit dem erfindungsgemäßen Papier kann jedoch eine eindeutige Unterscheidung erfolgen.

Weitere Merkmale und Vorteile der Erfindung ergeben sich aus der nachfolgenden detaillierten Beschreibung eines Ausführungsbeispiels der Erfindung, anhand der Figur der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt und in der nachfolgenden Beschreibung näher erläutert.

Die einzige Figur zeigt ein Papier 1, auf welches eine Kennzeichnung 2 aufgedruckt ist. Die Kennzeichnung 2 ist durch aufgedruckte Rasterpunkte 3 gebildet. Der die Kennzeichnung umgebende Bereich 4 ist ebenfalls durch Rasterpunkte gebildet. Die Rasterpunkte des Bereichs 4 sind kleiner als die Rasterpunkte 3 der Kennzeichnung 2. Außerdem ist der Abstand zwischen den Rasterpunkten 3 größer als der Abstand zwischen den Punkten des Bereichs 4. Aus der Figur ergibt sich, dass das gesamte Papier mit Rasterpunkten bedruckt ist. Um die Erfindung zu verdeutlichen, sind alle Rasterpunkte hier sichtbar gemacht worden. Bei dem erfindungsgemäßen Papier sind die Rasterpunkte 3 der Kennzeichnung 2 so klein und mit einem solchen Abstand aufgedruckt, dass sie für das menschliche Auge so gut wie nicht sichtbar sind. Sie können jedoch durch ein Kopiergerät aufgelöst werden und erscheinen somit auf einer in einem Kopiergerät angefertigten Kopie des Papiers 1. Auch die Rasterpunkte des Bereichs 4 sind mit einer solchen Größe und mit einem Abstand aufgedruckt, dass sie für das menschliche Auge nicht sichtbar sind. Sie sind jedoch auch so klein aufgedruckt, dass sie durch ein Kopiergerät nicht aufgelöst werden können und somit nicht auf der Kopie des Papiers 1 erscheinen.

Das Papier 1 kann zusätzlich ein individuelles Wasserzeichen 5 aufweisen. Das Wasserzeichen 5 wird ebenfalls nach der Papierherstellung in das Papier 1 eingebracht. Es kann entsprechend den Wünschen eines Kunden ausgestaltet sein.

## Patentansprüche

1. Papier (1) mit einer aufgedruckten Kennzeichnung (2), die für das menschliche Auge zumindest weitestgehend unsichtbar und auf einer auf einem Kopiergerät erzeugten Kopie des Papiers (1) sichtbar ist, **dadurch gekennzeichnet, dass** sowohl für die Kennzeichnung (2) als auch für den umgebenden Bereich der Rastertonwertumfang unterhalb von 10 % liegt und die Rasterpunkte und der Abstand zwischen den Rasterpunkten für die Kennzeichnung ein Verhältnis von 1 : 10 bis 1 : 25 bei einer Auflösung von 0,20 - 0,60 mm beträgt.

2. Papier nach einem der vorhergehenden Ansprüche, **dadurch gekennzeichnet, dass** eine Kennzeichnung (2) auf beiden Seiten des Papiers (1) aufgedruckt ist.

3. Papier nach einem der vorhergehenden Ansprüche, **dadurch gekennzeichnet, dass** die Kennzeichnung (2) mittels Rasterpunkten (3) aufgedruckt ist.

4. Papier nach Anspruch 3, **dadurch gekennzeichnet, dass** der die Kennzeichnung (2) umgebende Bereich (4) mit Rasterpunkten bedruckt ist, die kleiner sind als die Rasterpunkte (3) der Kennzeichnung (2).

5. Papier nach einem der vorhergehenden Ansprüche, **dadurch gekennzeichnet, dass** das gesamte Papier (1) zumindest einseitig mit Rasterpunkten bedruckt ist.

6. Papier nach einem der vorhergehenden Ansprüche, **dadurch gekennzeichnet, dass** das Verhältnis der Rasterpunktgröße zum Abstand zwischen zwei Rasterpunkten (3) für die Kennzeichnung (2) und den die Kennzeichnung (2) umgebenden Bereich (4) gleich ist.

7. Papier nach einem der vorhergehenden Ansprüche, **dadurch gekennzeichnet, dass** die Rasterpunkte (3) der Kennzeichnung (2) und des umgebenden Bereichs (4) dieselbe optische Helligkeit aufweisen.

8. Papier nach einem der vorhergehenden Ansprüche, **dadurch gekennzeichnet, dass** das Papier (1) ein Wasserzeichen (5) aufweist.

9. Papier nach einem der vorhergehenden Ansprüche, **dadurch gekennzeichnet, dass** das Wasserzeichen (5) nach der Papierherstellung in das Papier eingebracht ist.

10. Papier nach einem der vorhergehenden Ansprüche, **dadurch gekennzeichnet, dass** ein Muster vorgesehen ist, das von einem Kopierer oder Scanner erkannt wird und dessen Erkennung dazu führt, dass zumindest keine Farbkopie angefertigt wird.

## Claims

1. Paper (1) with an imprinted telltale mark (2) which is essentially invisible to the naked eye but is visible on a copy of the paper (1) made on a copying machine, **characterized in that** the halftone dot percentage both for the mark (2) and for the surrounding area is below 10% and the halftone dots of the mark and the distance between them are in a ratio of 1:10 to 1:25 with a resolution of 0.20 - 0.60 mm.

2. Paper according to any one of the preceding claims, **characterized in that** a mark (2) is imprinted on both sides of the paper (1).

3. Paper according to any one of the preceding claims, **characterized in that** the mark (2) is imprinted by means of halftone dots (3).

4. Paper according to Claim 3, **characterized in that** the area (4) surrounding the mark (2) is imprinted with halftone dots that are smaller than the halftone dots (3) of the mark (2).

5. Paper according to any one of the preceding claims, **characterized in that** the whole of the paper (1) is imprinted with halftone dots on at least one side.

6. Paper according to any one of the preceding claims, **characterized in that** the ratio between the size of the halftone dots and the distance between two halftone dots (3) is the same for both the mark (2) and the area (4) surrounding the mark (2).

7. Paper according to any one of the preceding claims, **characterized in that** the halftone dots (3) of the mark (2) and those of the surrounding area (4) have the same optical brightness.

8. Paper according to any one of the preceding claims, **characterized in that** the paper (1) has a watermark (5).

9. Paper according to any one of the preceding claims, **characterized in that** the watermark (5) is made in the paper after manufacture of the paper.

10. Paper according to any one of the preceding claims, **characterized in that** a pattern is provided which is detected by a copier or scanner, and its detection bars the production of at least colour copies.

## Revendications

1. Papier (1) pourvu d'une marque imprimée (2), qui est au moins très largement invisible pour l'oeil humain et qui est visible sur une copie du papier (1) produite sur un photocopieur, **caractérisé en ce que**, autant pour la marque (2) que pour la zone environnante, la gamme de valeurs de nuance de la trame se situe en dessous de 10 % et les points de trame et la distance entre les points de trame pour la marque présentent un rapport de 1:10 à 1:25 pour une résolution de 0,20 à 0,60 mm.

2. Papier selon la revendication précédente, **caractérisé en ce qu'**une marque (2) est imprimée sur les deux faces du papier (1).

3. Papier selon l'une quelconque des revendications précédentes, **caractérisé en ce que** la marque (2) est imprimée avec des points de trame (3).

4. Papier selon la revendication 3, **caractérisé en ce que** la zone (4) entourant la marque (2) est imprimée avec des points de trame, qui sont plus petits que les points de trame (3) de la marque (2).

5. Papier selon l'une quelconque des revendications précédentes, **caractérisé en ce que** le papier (1) est imprimé avec des points de trame dans sa totalité au moins sur une face.

6. Papier selon l'une quelconque des revendications précédentes, **caractérisé en ce que** le rapport de la grandeur des points de trame à la distance entre deux points de trame (3) pour la marque (2) et la zone (4) entourant la marque (2) est le même.

7. Papier selon l'une quelconque des revendications précédentes, **caractérisé en ce que** les points de trame (3) de la marque (2) et de la zone environnante (4) présentent la même brillance optique.

8. Papier selon l'une quelconque des revendications précédentes, **caractérisé en ce que** le papier (1) présente un filigrane (5).

9. Papier selon l'une quelconque des revendications précédentes, **caractérisé en ce que** le filigrane (5) est introduit dans le papier après la fabrication du papier.

10. Papier selon l'une quelconque des revendications précédentes, **caractérisé en ce qu'**il est prévu un motif qui est identifié par une photocopieuse ou un scanneur et dont la reconnaissance fait qu'au moins aucune copie de couleur n'est produite.
